# EUROPÄISCHE PATENTSCHRIFT

(11) **EP 3 690 155 B1**
(45) Veröffentlichungstag und Bekanntmachung des Hinweises auf die Patenterteilung: **10.11.2021**
(21) Anmeldenummer: 19154228.1
(22) Anmeldetag: 29.01.2019
(51) Int. Cl.: E03D 11/14, E03B 7/09, E03C 1/02

(54) **ARMATURENANORDNUNG**
FITTING ASSEMBLY
DISPOSITIF DE ROBINETTERIE

(43) Veröffentlichungstag der Anmeldung: 05.08.2020
(73) Patentinhaber: Geberit International AG, 8645 Jona (CH)
(72) Erfinder: ELMER, Mathias, 8722 Kaltbrunn (CH); SALZMANN, Stefan, 8640 Rapperswil (CH); SPROTTE, Matthias, 8645 Jona (CH)
(74) Vertreter: Frischknecht, Harry Ralph

(56) Entgegenhaltungen:
- WO-A1-2006/057512
- WO-A1-2006/090963
- DE-A1- 3 035 935
- DE-B3-102008 032 185
- US-A1- 2017 321 827

## Beschreibung

### TECHNISCHES GEBIET

Die vorliegende Erfindung betrifft eine Armaturenanordnung nach dem Oberbegriff des Anspruchs 1 und Verfahren zur Montage der Armaturenanordnung nach Anspruch 13.

### STAND DER TECHNIK

Aus dem Stand der Technik sind Armaturenanordnungen, welche Unterputz oder hinter einer Vorwandkonstruktion angeordnet werden, bekannt geworden. Beispielsweise zeigen die EP 3 168 375, die DE 20 2015 101 146 U1 oder die DE 10 2008 023 671 derartige Armaturen. Eine weitere Armaturenanordnung, die den nächstkommenden Stand der Technik darstellt, ist aus der WO2006/090963 bekannt.

Die aus dem Stand der Technik bekannten Armaturen haben den Nachteil, dass deren Montage meist sehr kompliziert ist, weil sich anzuschliessende Armaturenteile hinter einer Vorwand liegen oder Unterputz montiert sind. Insofern sind diese Teile nicht direkt zugänglich, was die Montage erschwert.

### DARSTELLUNG DER ERFINDUNG

Ausgehend von diesem Stand der Technik liegt der Erfindung eine Aufgabe zugrunde, eine Armaturenanordnung anzugeben, welche die Nachteile des Standes der Technik überwindet. Insbesondere ist es eine Aufgabe der vorliegenden Erfindung eine Armaturenanordnung anzugeben, welche einfacher zu montieren ist.

Diese Aufgabe löst die Armaturenanordnung nach Anspruch 1. Demgemäss umfasst die Armaturenanordnung ein erstes Einbaugehäuse mit einem Innenraum, der über eine Einsatzöffnung zugänglich ist,
- ein im Innenraum des ersten Einbaugehäuses zu montierenden Armaturenblock mit mindestens einem Versorgungsschlauch, der mit einem Frischwasseranschluss zu verbinden ist,
- mindestens ein Installationsrohr, welches von einer Durchgangsöffnung im ersten Einbaugehäuse vom ersten Einbaugehäuse weg führt,
- ein zweites Einbaugehäuse mit mindestens einer Durchgangsöffnung, über welche das Installationsrohr in einen Innenraum des zweiten Einbaugehäuses mündet, wobei im zweiten Einbaugehäuse mindestens ein Frischwasseranschluss vorgesehen ist, an welchen der besagte Versorgungsschlauch anschliessbar ist und
- ein Montageelement, welches für die Montage des Armaturenblocks in den Innenraum des ersten Einbaugehäuses einsetzbar ist, und welches mindestens einen

Führungskanal mit einer Frontöffnung und einer rückwärtigen Öffnung aufweist. Die Frontöffnung ist bei eingesetztem Montageelement frei zugänglich und die rückwärtige Öffnung liegt bei eingesetztem Montageelement im Wesentlichen deckungsgleich zur Durchgangsöffnung, derart, dass der Versorgungsschlauch über die Frontöffnung in den Führungskanal einschiebbar ist und vom Führungskanal über die rückwärtige Öffnung und die Durchgangsöffnung in das Installationsrohr führbar ist. Das Montagelement ist nach Einschieben des Versorgungsschlauchs in das Installationsrohr aus dem Innenraum des ersten Einbaugehäuses entfernbar, derart, dass der Innenraum des Einbaugehäuses freigegeben wird, so dass der Armaturenblock in den Innenraum des ersten Einbaugehäuses einsetzbar ist.

Durch den Einsatz des Montageelementes mit dem Führungskanal ergeht der Vorteil, dass der Versorgungsschlauch sehr einfach vom ersten Einbaugehäuse in das zweite Einbaugehäuse geführt werden kann. Ein langwieriges Einfädeln des Versorgungsschlauchs, insbesondere an schwer zugänglichen Stellen, entfällt somit. Hierdurch wird die Montage wesentlich vereinfacht.

Die beiden Einbaugehäuse sind vorzugsweise hinter einer Vorwand oder Unterputz montiert, wobei der Innenraum der Einbaugehäuse jeweils durch einen Durchbruch in der Wand zugänglich ist.

Für den Frischwasseranschluss ist im zweiten Einbaugehäuse vorzugsweise an Anschlussblock vorhanden. Der Versorgungsschlauch kann mit dem Anschlussblock beispielsweise über Kupplungen verbunden werden. Der Anschlussblock steht weiter mit Frischwasserleitungen in Verbindung.

Vorzugsweise ist das Montageelement aus Kunststoff gefertigt.

Vorzugsweise wird das Montageelement auf Anschlag in den Innenraum eingesetzt. Beispielsweise können die Innenflächen der Seitenwände und der Rückwand des Innenraums einen Anschlag bereitstellen, wobei die Innenflächen dann mit den Aussenflächen des Montageelementes in Kontakt kommen. Durch das Einschieben auf Anschlag entfällt eine weitergehende Positionierung im Innenraum.

Vorzugsweise ragt das Montageelement aus der Einsatzöffnung heraus, so dass die Frontöffnungen gut zugänglich sind.

Besonders bevorzugt ist das Montageelement zugleich als Bauschutz ausgebildet, wobei das Montageelement die Einsatzöffnung von vorne her gesehen überdeckt; und/oder wobei das Montageelement im eingesetzten Zustand aus dem Innenraum des ersten Einbaugehäuses herausragt.

Die Überdeckung ist dabei derart, dass kein Mörtel, Staub oder ähnliche Partikel in grösseren Mengen in den Innenraum gelangen können. Mit anderen Worten überdeckt das Montageelement den gesamten Querschnitt des ersten Einbaugehäuses von vorne her gesehen.

Vorzugsweise ist die mindestens eine Frontöffnung mit einem Stopfen geschützt. Hierdurch wird sichergestellt, dass bei der Montage der Vorwand kein Mörtel, Staub und dergleichen in den Führungskanal gelangen kann.

Der Stopfen ist vorzugsweise über eine Sollbruchstelle mit dem Montageelement verbunden, derart, dass der mindestens eine Stopfen vom Montageelement trennbar bzw. entfernbar ist.

Vorzugsweise weist der Führungskanal einen seitlichen Durchbruch auf, welcher sich von der Frontöffnung bis zur rückwärtigen Öffnung erstreckt, wobei bei der Entfernung des Montageelementes der Versorgungsschlauch durch den Durchbruch hindurch aus dem Führungskanal herausnehmbar ist. Mit anderen Worten handelt sich bei der Struktur des Kanals um eine Führungsstruktur, welche den Versorgungsschlauch führt, wobei die Führungsstruktur einseitig durch den Durchbruch offen ausgebildet ist. Bei der Trennung wird der bereits teilweise einbaute Schlauch durch den Durchbruch im Montagelement geführt.

Vorzugsweise begrenzt die Innenfläche des Innenraums des ersten Einbaugehäuses den Führungskanal im Bereich des seitlichen Durchbruchs. Die Innenfläche des Innenraums stellt also ebenfalls ein Führungselement für den Versorgungsschlauch bereit.

Vorzugsweise weist der Führungskanal zwischen der Frontöffnung und der rückwärtigen Öffnung einen Krümmungsabschnitt auf, welcher den Versorgungsschlauch bei der Einschubbewegung um einen Winkel von grösser als 45°, insbesondere um etwa 80° bis 110°, umlenkt. Die Umlenkung hat den Vorteil, dass der Versorgungsschlauch in horizontaler Richtung in den Führungskanal eingeschoben werden kann und dann durch den Führungskanal in vertikaler Richtung umgelenkt werden kann. Hierdurch kann das meist unterhalb des ersten Einbaugehäuses liegende zweite Einbaugehäuse durch den Versorgungsschlauch unter der Massgabe einer guten Handhabbarkeit für den Installateur erreicht werden.

Vorzugsweise ist das Installationsrohr im Bereich des ersten Einbaugehäuses über ein Klemmelement relativ zum ersten Einbaugehäuse festlegbar; und/oder das Installationsrohr ist im Bereich des zweiten Einbaugehäuses über ein Klemmelement relativ zum zweiten Einbaugehäuse festlegbar.

Vorzugsweise weist die Durchgangsöffnung des ersten Einbaugehäuses einen konisch verlaufenden Querschnitt auf, wobei der Querschnitt mit zunehmender Distanz vom ersten Einbaugehäuse her gesehen kleiner wird.

Vorzugsweise weist das erste Einbaugehäuse einen Ansatz auf, wobei sich die Durchgangsöffnung durch den Ansatz hindurch erstreckt. Durch den Ansatz kann die

Durchgangsöffnung länger ausgebildet sein, was eine grössere Führungslänge bedeutet.

Vorzugsweise liegt das erste Einbaugehäuse mit einem Abstand beabstandet zum zweiten Einbaugehäuse, wobei der Abstand grösser als 20 Zentimeter ist. Typischerweise liegt das erste Einbaugehäuse in Einbaulage gesehen oberhalb des zweiten Einbaugehäuses.

Vorzugsweise sind das erste Einbaugehäuse und das zweite Einbaugehäuse an einem Montagerahmen fest montiert, wobei vor dem Montagerahmen eine Vorwand angeordnet ist, wobei die Vorwand für die beiden Einbaugehäuse Durchbrüche aufweist. Über die Durchbrüche sind die Innenräume der beiden Einbaugehäuse für Installations- und Wartungsarbeiten zugänglich.

In einer besonderen Ausführungsform sind zwei Versorgungsschläuche und zwei Installationsrohre sowie zwei Führungskanäle vorhanden. Einer der Versorgungsschläuche dient als Kaltwasserleitung und der andere als Warmwasserleitung.

Ein Verfahren zur Montage einer Armaturenanordnung nach obiger Beschreibung ist gekennzeichnet
dass das Montageelement für die Montage des Armaturenblocks in den Innenraum des ersten Einbaugehäuses eingesetzt wird,
dass anschliessend der Versorgungsschlauch durch die Frontöffnung in den Führungskanal eingeschoben wird,
dass anschliessend der Versorgungsschlauch soweit vorgeschoben wird, dass dieser in das Installationsrohr einragt,
dass anschliessend das Montageelement aus dem Innenraum entfernt wird; und
dass anschliessend der Armaturenblock in den Innenraum eingesetzt wird.

Vorzugsweise wird zwischen dem Schritt des Einsetzens des Montageelementes und dem Einschieben des Versorgungsschlauchs eine Vorwand montiert, wobei das Montageelement aus Bauschutz dient.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine Frontansicht einer Armaturenanordnung nach einer Ausführungsform der vorliegenden Erfindung in Kombination mit einer Vorwand und einem Montageelement;
- Fig. 2: eine weitere Ansicht der Armaturenanordnung nach Figur 1, wobei das Montageelement weiter vorgeschoben wurde;
- Fig. 3: eine weitere Ansicht der Armaturenanordnung nach Figuren 1 und 2 mit einem Armaturenblock;
- Fig. 4: eine weitere Ansicht der Armaturenanordnung nach einer der vorhergehenden Figuren ohne die Vorwand;
- Fig. 5: eine weitere Ansicht der Armaturenanordnung nach einer der vorhergehenden Figuren ohne die Vorwand; und
- Fig. 6: eine weitere Ansicht der Armaturenanordnung nach einer der vorhergehenden Figuren mit der Vorwand und einer zu montierenden Auslaufarmatur.

### BESCHREIBUNG BEVORZUGTER AUSFÜHRUNGSFORMEN

In den Figuren 1 bis 6 wird eine Armaturenanordnung 1 zur Unterputzmontage gezeigt. Die Armaturenanordnung 1 umfasst ein erstes Einbaugehäuse 2, ein Armaturenblock 4, mindestens ein Installationsrohr 7, ein zweites Einbaugehäuse 9 und ein Montageelement 13.

Das erste Einbaugehäuse 2 weist einen Innenraum 3 auf, der über eine Einsatzöffnung 17 zugänglich ist. Im Innenraum 3 des ersten Einbaugehäuses 2 ist der Armaturenblock 4 zu montieren.

Der Armaturenblock 4 weist mindestens einen Versorgungsschlauch 5 auf, der mit einem Frischwasseranschluss 12 zu verbinden ist. Der Frischwasseranschluss 12 ist dabei im zweiten Einbaugehäuse 9 angeordnet.

Zwischen dem ersten Einbaugehäuse 2 und dem zweiten Einbaugehäuse 9 ist das Installationsrohr 7 angeordnet. Mit dem Installationsrohr 7 werden die beiden Einbaugehäuse 2, 9 miteinander verbunden. Das Installationsrohr 7 führt von einer Durchgangsöffnung 8 im ersten Einbaugehäuse 2 vom ersten Einbaugehäuse 2 weg und mündet über eine Durchgangsöffnung 10 in das zweite Einbaugehäuse 9. Durch das Installationsrohr 7 kann der Versorgungsschlauch 5 vom Innenraum 3 des ersten Einbaugehäuses 2 zum Innenraum 11 des zweiten Einbaugehäuses 9 geführt werden. Dabei wird der Versorgungsschlauch 5 im zweiten Einbaugehäuse 9 mit dem Frischwasseranschluss 12 verbunden. Der Frischwasseranschluss 12 weist Anschlussstellen 30 auf, an welchen der Versorgungsschlauch 5 angeschlossen werden kann.

Das Montageelement 13 ist für die Montage des Armaturenblocks 4 in den Innenraum 11 des ersten Einbaugehäuses 2 einsetzbar. Das Montageelement 13 weist mindestens einen Führungskanal 14 mit einer Frontöffnung 15 und einer rückwärtigen Öffnung auf. Das Montageelement 13 dient mit dem Führungskanal 14 im Wesentlichen der Führung des Versorgungsschlauches 5 bei der Montage des Armaturenblocks 4.

In der Figur 1 wird das Montageelement in beabstandeten Zustand vor dem Einsetzen in den Innenraum 3 des ersten Einbaugehäuses 2 gezeigt.

In der Figur 2 wird das Montageelement 13 auf dem Weg in den Innenraum 3 des ersten Einbaugehäuses 2 gezeigt.

In der Figur 3 wird das Montageelement 13 im eingesetzten Zustand gezeigt. Die Frontöffnung 15 des Führungskanals 14 ist dabei bei eingesetztem Montageelement 13 frei zugänglich. Die rückwärtige Öffnung liegt bei eingesetztem Montageelement 13 im Wesentlichen deckungsgleich zur Durchgangsöffnung 8. Dies kann in der Figur 4 erkannt werden. Über die Frontöffnung 15 kann der Versorgungsschlauch 5 in den Führungskanal 14 eingeschoben werden. Bei weiterem Vorschieben des Versorgungsschlauches 5 wird dieser im Führungskanal 14 entsprechend geführt. In der Figur 3 befindet sich das vordere Ende 25 des Versorgungsschlauchs 5 vor der Frontöffnung 15 und in der Figur 4 ist das vordere Ende 25 des Versorgungsschlauchs 5 bereits weiter vorgeschoben. Beim Vorschieben des Versorgungsschlauchs 5 in den Führungskanal 14 gleitet der Versorgungsschlauch 5 durch die rückwärtige Öffnung des Führungskanals 14 und die Durchgangsöffnung 10 im ersten Einbaugehäuse 2 in das Installationsrohr 7. Das heisst, der Führungskanal 14 führt den Versorgungsschlauch 5 in das Installationsrohr 7. Sobald nun das vordere Ende 25 weit genug im Installationsrohr 7 liegt und ein Herausgleiten des vorderen Endes 25 bei einer allfälligen Rückwärtsbewegung gegen die allgemeine Montagerichtung nahezu unmöglich ist, kann das Montageelement 13 entfernt werden. Eine weitergehende Führung durch den Führungskanal 14 ist dann nicht mehr nötig. Beispielsweise kann das vordere Ende 25 des Versorgungsschlauchs 5 an einer Position gemäss der Figur 4 liegen.

In der Figur 5 wird die Armaturenanordnung 1 mit entferntem Montageelement 13 gezeigt. Durch das Entfernen des Montageelements 13 wird der Innenraum 3 des Einbaugehäuses 2 freigegeben, sodass der Armaturenblock 4 in den Innenraum 3 des ersten Einbaugehäuses 2 eingesetzt werden kann. In der Figur 5 befindet sich der Armaturenblock noch beabstandet zum Innenraum 3.

In der Figur 6 ist der Armaturenblock 4 in eingesetztem Zustand gezeigt. Sobald der Armaturenblock 4 eingesetzt ist, können auch die vorderen Enden 25 des Versorgungsschlauchs 5 mit dem Frischwasseranschluss 12 verbunden werden.

Vorzugsweise ist an der Verbindungsstelle zwischen Versorgungsschlauch 5 und Frischwasseranschluss 12 eine Schnellkupplung vorgesehen.

Nach montiertem Armaturenblock kann die Armatur 26 mit dem Armaturenblock 4 verbunden werden. Es ist aber auch denkbar, dass der Armaturenblock 4 und die Armatur 26 an einem Element verwirklicht sind.

In der gezeigten Ausführungsform sind jeweils zwei Installationsrohre 7 und zwei Versorgungsschläuche 5 gezeigt. Ein Versorgungsschlauch 5 ist ein Kaltwasserversorgungsschlauch und der andere Versorgungsschlauch ist ein Warmwasserversorgungsschlauch. Im Armaturenblock 4 ist ein entsprechender Mischer vorhanden, welcher das kalte Wasser und das warme Wasser miteinander mischt. Es ist aber auch denkbar, dass nur ein Versorgungsschlauch und nur ein Installationsrohr 7 vorhanden ist. Die Zahl der Führungskanäle 14 am Montageelement 13 entspricht vorzugsweise der Anzahl der Versorgungsschläuche 5 beziehungsweise der Installationsrohre 7.

In der gezeigten Ausführungsform ist das Montageelement 13 zugleich als Bauschutz ausgebildet. Das heisst, das Montageelement 13 kann vor der Montage der gezeigten Vorwand 22 in den Innenraum 3 eingeschoben werden. Dabei wird der Innenraum 3 vor Einflüssen, die während des Aufbaus der Vorwand 22 entstehen, geschützt. Insbesondere kann kein Mörtel, Staub oder dergleichen in den Innenraum eindringen, weil das Montageelement 13 den Innenraum 3 entsprechend abdeckt. Das Montageelement 13 überdeckt also die Einsatzöffnung 17 von vorne her gesehen im Wesentlichen vollständig. Dies wird auch in der Figur 3 gezeigt.

In der Figur 1 wird gezeigt, dass die mindestens eine Frontöffnung 1 mit einem Stopfen 31 geschützt ist. Der Stopfen 31 steht vorzugsweise über eine Sollbruchstelle mit dem Montageelement 13 in Verbindung. Der Stopfen 31 kann also vom Montageelement 13 abgetrennt werden. Durch den Stopfen 18 wird der Führungskanal 14 entsprechend geschützt. In der Figur 2 wird der Zustand des Montageelementes ohne Stopfen 31 gezeigt.

Der Stopfen 31 kann aber auch als separates Teil ausgebildet sein und in die Frontöffnung 15 eingesetzt sein.

Weiter weist der Führungskanal 14 einen seitlichen Durchbruch 18 auf. Der seitliche Durchbruch 18 erstreckt sich von der Frontöffnung 15 bis zur rückwärtigen Öffnung.

Über diesen seitlichen Durchbruch 18 kann der Versorgungsschlauch 5 aus dem Führungskanal 14 herausgenommen werden. Ausgehend von der Figur 4 kann also das Montageelement 13 aus dem Innenraum 3 und dann nach oben vom Versorgungsschlauch 5 weg bewegt werden, wobei der Versorgungsschlauch 5 durch den seitlichen Durchbruch 18 hindurchgleitet. Die Innenfläche des Innenraums 3 des ersten Einbaugehäuses 2 begrenzt den Führungskanal 14 im Bereich des seitlichen Durchbruchs 18. Das heisst, der Versorgungsschlauch 5 ist bei Vorhandensein des seitlichen Durchbruchs 18 nicht nur durch den Führungskanal 14 geführt, sondern auch durch die Innenfläche des Innenraums 3.

Weiter weist der Führungskanal 14 zwischen der Frontöffnung 15 und der rückwärtigen Öffnung einen Krümmungsabschnitt 19 auf. Der Krümmungsabschnitt 19 weist hier einen Winkel von etwa 90° auf. Dabei wird der Versorgungsschlauch 5 bei der Montagebewegung um den entsprechenden Winkel umgelenkt.

Das Installationsrohr 7 ist im Bereich des ersten Einbaugehäuses 2 über ein Klemmelement 20 relativ zum ersten Einbaugehäuse 2 festlegbar. Das Klemmelement 20 ist hier als mechanisches Klemmelement gezeigt.

Die Durchgangsöffnung 8 des ersten Einbaugehäuses 2 weist, wie in den Figuren 4 und 5 gezeigt, einen konisch verlaufenden Querschnitt auf. Der Querschnitt der Durchgangsöffnung 8 wird mit zunehmender Distanz vom ersten Einbaugehäuse her gesehen kleiner. Durch den konischen Querschnitt kann der Versorgungsschlauch 5 leichter in das Installationsrohr 7 gleiten.

In der gezeigten Ausführungsform weist das erste Einbaugehäuse 2 weiter einen Ansatz 21 auf, welcher sich vom ersten Einbaugehäuse 2 weg erstreckt. Die Durchgangsöffnung 8 erstreckt sich durch den Ansatz 21 hindurch.

In den Figuren 4 und 5 wird gezeigt, dass das erste Einbaugehäuse 2 und das zweite Einbaugehäuse 9 an einem Montagerahmen 23 fest montiert sind. Der Montagerahmen 23 wird dabei gebäudeseitig fest mit einem Gebäude verbunden. Weiter ist der Montagerahmen 23 durch eine Vorwand 22, welche gegebenenfalls mit Fliesen versehen ist, verdeckt. Die beiden Einbaugehäuse 2, 9 sind durch Durchbrüche 24 in der Vorwand 22 zugänglich.

Im zweiten Einbaugehäuse 9 sind weitere Armaturen angeordnet. Hier ein Siphon 27 und ein Ablaufventil 28. Weiter ist ein Anschlussstutzen 29 für den Anschluss eines Ablaufs eines Waschbeckens vorgesehen.

Das erste Einbaugehäuse 2 liegt mit einem Abstand A beabstandet zum zweiten Einbaugehäuse 9, wobei der Abstand A grösser als 20 Zentimeter ist.

Ein Verfahren zur Montage der Armaturenanordnung 1 umfasst folgende nacheinander auszuführende Schritte:
- Das Montageelement 13 wird für die Montage des Armaturenblocks 4 in den Innenraum 3 des ersten Einbaugehäuses 2 eingesetzt;
- anschliessend wird der Versorgungsschlauch 5 durch die Frontöffnung in den Führungskanal 14 eingeschoben;
- anschliessend wird der Versorgungsschlauch 5 soweit vorgeschoben wird, dass dieser in das Installationsrohr 7 einragt oder dass dieser durch das Installationsrohr 7 hindurchragt,
- anschliessend wird das Montageelement 13 aus dem Innenraum entfernt; und
- anschliessend wird der Armaturenblock 4 in den Innenraum eingesetzt.

Vorzugsweise wird zwischen dem Schritt des Einsetzens des Montageelementes 13 und dem Einschieben des Versorgungsschlauchs 5 eine Vorwand 22 montiert, wobei das Montageelement 13 aus Bauschutz dient.

### BEZUGSZEICHENLISTE

1 Armaturenanordnung
2 erstes Einbaugehäuse
3 Innenraum
4 Armaturenblock
5 Versorgungsschlauch
7 Installationsrohr
8 Durchgangsöffnung
9 zweites Einbaugehäuse
10 Durchgangsöffnung
11Innenraum
12 Frischwasseranschluss
13 Montageelement
14 Führungskanal
15 Frontöffnung
17 Einsatzöffnung
18 seitlicher Durchbruch
19 Krümmungsabschnitt
20 Klemmelement
21 Ansatz
22 Vorwand
23 Montagerahmen
24 Durchbruch
25 vorderes Ende
26 Armatur
27 Siphon
28 Ablaufventil
29 Anschlussstutzen
30 Anschlussstellen
31 Stopfen
A Abstand

## Patentansprüche

1. Armaturenanordnung (1), insbesondere zur Unterputzmontage, umfassend
ein erstes Einbaugehäuse (2) mit einem Innenraum (3), der über eine Einsatzöffnung (17) des Einbaugehäuses (2) zugänglich ist,
einen im Innenraum (3) des ersten Einbaugehäuses (2) zu montierenden Armaturenblock (4) mit mindestens einem Versorgungsschlauch (5), der mit einem Frischwasseranschluss (12) zu verbinden ist,
mindestens ein Installationsrohr (7), welches von einer Durchgangsöffnung (8) im ersten Einbaugehäuse (2) vom ersten Einbaugehäuse (2) weg führt,
ein zweites Einbaugehäuse (9) mit mindestens einer Durchgangsöffnung (10), über welche das Installationsrohr (7) in einen Innenraum (11) des zweiten Einbaugehäuses (9) mündet, wobei im zweiten Einbaugehäuse (9) mindestens ein Frischwasseranschluss (12) vorgesehen ist, an welchen der besagte Versorgungsschlauch (5) anschliessbar ist,
**dadurch gekennzeichnet, dass**
die Armaturenanordnung (1) ein Montageelement (13) umfasst, welches für die Montage des Armaturenblocks (4) in den Innenraum (13) des ersten Einbaugehäuses (2) einsetzbar ist, und welches mindestens einen Führungskanal (14) mit einer Frontöffnung (15) und einer rückwärtigen Öffnung (16) aufweist,
wobei die Frontöffnung (15) bei eingesetztem Montageelement (13) frei zugänglich ist und die rückwärtige Öffnung bei eingesetztem Montageelement (13) im Wesentlichen deckungsgleich zur Durchgangsöffnung (8) liegt, derart, dass der Versorgungsschlauch (5) über die Frontöffnung (15) in den Führungskanal (14) einschiebbar ist und vom Führungskanal (14) über die rückwärtige Öffnung (16) und die Durchgangsöffnung (8) in das Installationsrohr (7) führbar ist, und
wobei das Montageelement (13) nach Einschieben des Versorgungsschlauchs (5) in das Installationsrohr (7) aus dem Innenraum (3) des ersten Einbaugehäuses (2) entfernbar ist, derart, dass der Innenraum (3) des Einbaugehäuses (2) freigegeben wird, so dass der Armaturenblock (4) in den Innenraum (3) des ersten Einbaugehäuses (2) einsetzbar ist.

2. Armaturenanordnung (1) nach einem der vorhergehenden Ansprüche, **dadurch gekennzeichnet, dass** das Montageelement (13) als Bauschutz ausgebildet ist, wobei das Montageelement (13) die Einsatzöffnung (17) von vorne her gesehen überdeckt; und/oder wobei das Montageelement (13) im eingesetzten Zustand aus dem Innenraum (3) des ersten Einbaugehäuses (2) herausragt.

3. Armaturenanordnung (1) nach einem der vorhergehenden Ansprüche, **dadurch gekennzeichnet, dass** die mindestens eine Frontöffnung (15) mit einem Stopfen (18) geschützt ist, welcher Stopfen (18) vorzugsweise über eine Sollbruchstelle (19) mit dem Montageelement (13) verbunden ist, derart, dass der Stopfen (18) vom Montageelement (13) trennbar und/oder entfernbar ist.

4. Armaturenanordnung (1) nach einem der vorhergehenden Ansprüche, **dadurch gekennzeichnet, dass** der Führungskanal (14) einen seitlichen Durchbruch (18) aufweist, welcher sich von der Frontöffnung (15) bis zur rückwärtigen Öffnung erstreckt, wobei bei der Entfernung des Montageelementes (13) der Versorgungsschlauch (5) durch den Durchbruch (18) hindurch aus dem Führungskanal (14) herausnehmbar ist.

5. Armaturenanordnung (1) nach Anspruch 4, **dadurch gekennzeichnet, dass** die Innenfläche (19) des Innenraums (3) des ersten Einbaugehäuses (2) den Führungskanal (14) im Bereich des seitlichen Durchbruchs (18) begrenzt, wenn das Montageelement (13) in das erste Einbaugehäuse (2) eingesetzt ist.

6. Armaturenanordnung (1) nach einem der vorhergehenden Ansprüche, **dadurch gekennzeichnet, dass** der Führungskanal (14) zwischen der Frontöffnung (15) und der rückwärtigen Öffnung einen Krümmungsabschnitt (19) aufweist, welcher den Versorgungsschlauch (5) bei einer Einschubbewegung um einen Winkel von grösser als 45° umlenkt.

7. Armaturenanordnung (1) nach einem der vorhergehenden Ansprüche, **dadurch gekennzeichnet, dass** das Installationsrohr (7) im Bereich des ersten Einbaugehäuses (2) über ein Klemmelement (20) relativ zum ersten Einbaugehäuse (2) festlegbar ist; und/oder das Installationsrohr (7) im Bereich des zweiten Einbaugehäuses (9) über ein Klemmelement relativ zum zweiten Einbaugehäuse (9) festlegbar ist.

8. Armaturenanordnung (1) nach einem der vorhergehenden Ansprüche, **dadurch gekennzeichnet, dass** die Durchgangsöffnung (8) des ersten Einbaugehäuses (2) einen konisch verlaufenden Querschnitt aufweist, wobei der Querschnitt mit zunehmender Distanz vom ersten Einbaugehäuse (2) her gesehen kleiner wird.

9. Armaturenanordnung (1) nach einem der vorhergehenden Ansprüche, **dadurch gekennzeichnet, dass** das erste Einbaugehäuse (2) einen Ansatz (21) aufweist, wobei sich die Durchgangsöffnung (8) durch den Ansatz (21) hindurch erstreckt.

10. Armaturenanordnung (1) nach einem der vorhergehenden Ansprüche, **dadurch gekennzeichnet, dass** im eingebauten Zustand das erste Einbaugehäuse (2) mit einem Abstand (A) beabstandet zum zweiten Einbaugehäuse (9) liegt, wobei der Abstand (A) grösser als 20 Zentimeter ist.

11. Armaturenanordnung (1) nach einem der vorhergehenden Ansprüche, **dadurch gekennzeichnet, dass** die Armaturenanordnung (1) einen Montagerahmen (23) und eine Vorwand (22) aufweist, dass das erste Einbaugehäuse (2) und das zweite Einbaugehäuse (9) an dem Montagerahmen (23) fest montiert sind; und dass vor dem Montagerahmen die Vorwand (22) angeordnet ist, wobei die Vorwand für die beiden Einbaugehäuse (2, 9) Durchbrüche (24) aufweist.

12. Armaturenanordnung (1) nach einem der vorhergehenden Ansprüche, **dadurch gekennzeichnet, dass** zwei Versorgungsschläuche (5) und zwei Installationsrohre (7) sowie zwei Führungskanäle (15) vorhanden sind.

13. Verfahren zur Montage einer Armaturenanordnung (1) nach einem der vorhergehenden Ansprüche, **dadurch gekennzeichnet,**
**dass** das Montageelement (13) für die Montage des Armaturenblocks (4) in den Innenraum (3) des ersten Einbaugehäuses (2) eingesetzt wird,
**dass** anschliessend der Versorgungsschlauch (5) durch die Frontöffnung in den Führungskanal (14) eingeschoben wird,
**dass** anschliessend der Versorgungsschlauch (5) soweit vorgeschoben wird, dass dieser in das Installationsrohr (7) einragt, oder dass dieser durch das Installationsrohr (7) hindurch ragt,
**dass** anschliessend das Montageelement (13) aus dem Innenraum entfernt wird; und
**dass** anschliessend der Armaturenblock (4) in den Innenraum eingesetzt wird.

14. Verfahren nach Anspruch 13, **dadurch gekennzeichnet, dass** zwischen dem Schritt des Einsetzens des Montageelementes (13) und dem Einschieben des Versorgungsschlauchs (5) die Vorwand (22) montiert wird, wobei das Montageelement (13) aus Bauschutz dient.

## Claims

1. Fitting arrangement (1), in particular for flush mounting, comprising
a first installation housing (2), which has an interior space (3) which is accessible via an insertion opening (17) of the installation housing (2),
a fitting block (4), which is to be mounted in the interior space (3) of the first installation housing (2) and which has at least one supply hose (5) which is to be connected to a fresh-water connection (12),
at least one installation tube (7), which leads away from the first installation housing (2) from a passage opening (8) in the first installation housing (2),
a second installation housing (9), which has at least one passage opening (10) via which the installation tube (7) opens into an interior space (11) of the second installation housing (9), wherein provision is made in the second installation housing (9) of at least one fresh-water connection (12) to which said supply hose (5) can be connected,
**characterized in that**
the fitting arrangement (1) comprises a mounting element (13), which, for the mounting of the fitting block (4), can be inserted into the interior space (13) of the first installation housing (2) and which has at least one guide channel (14) with a front opening (15) and with a rear opening (16),
wherein, with the mounting element (13) inserted, the front opening (15) is freely accessible, and, with the mounting element (13) inserted, the rear opening is substantially congruent with respect to the passage opening (8), such that the supply hose (5) can be pushed into the guide channel (14) via the front opening (15) and can be guided from the guide channel (14) into the installation tube (7) via the rear opening (16) and the passage opening (8), and
wherein, after the supply hose (5) has been pushed into the installation tube (7), the mounting element (13) can be removed from the interior space (3) of the first installation housing (2) such that the interior space (3) of the installation housing (2) is freed, so that the fitting block (4) can be inserted into the interior space (3) of the first installation housing (2).

2. Fitting arrangement (1) according to one of the preceding claims, **characterized in that** the mounting element (13) is configured as structural protection, wherein, as seen from the front, the mounting element (13) covers the insertion opening (17); and/or wherein, in the inserted state, the mounting element (13) projects from the interior space (3) of the first installation housing (2).

3. Fitting arrangement (1) according to either of the preceding claims, **characterized in that** the at least one front opening (15) is protected by a plug (18), which plug (18) is preferably connected to the mounting element (13) via a predetermined breaking point (19) such that the plug (18) can be separated and/or removed from the mounting element (13).

4. Fitting arrangement (1) according to one of the preceding claims, **characterized in that** the guide channel (14) has a lateral aperture (18) which extends from the front opening (15) to the rear opening, wherein, when the mounting element (13) is removed, the supply hose (5) can be removed from the guide channel (14) through the aperture (18).

5. Fitting arrangement (1) according to Claim 4, **characterized in that** the inner surface (19) of the interior space (3) of the first installation housing (2) delimits the guide channel (14) in the region of the lateral aperture (18) when the mounting element (13) has been inserted into the first installation housing (2).

6. Fitting arrangement (1) according to one of the preceding claims, **characterized in that** the guide channel (14) has, between the front opening (15) and the rear opening, a curvature section (19) which deflects the supply hose (5) through an angle of greater than 45° during a pushing-in movement.

7. Fitting arrangement (1) according to one of the preceding claims, **characterized in that**, in the region of the first installation housing (2), the installation tube (7) can be fixed relative to the first installation housing (2) via a clamping element (20); and/or, in the region of the second installation housing (9), the installation tube (7) can be fixed relative to the second installation housing (9) via a clamping element.

8. Fitting arrangement (1) according to one of the preceding claims, **characterized in that** the passage opening (8) of the first installation housing (2) has a conically extending cross section, wherein, as seen at an increasing distance from the first installation housing (2), the cross section becomes smaller.

9. Fitting arrangement (1) according to one of the preceding claims, **characterized in that** the first installation housing (2) has a shoulder (21), wherein the passage opening (8) extends through the shoulder (21).

10. Fitting arrangement (1) according to one of the preceding claims, **characterized in that**, in the installed state, the first installation housing (2) is situated spaced apart from the second installation housing (9) by a distance (A), where the distance (A) is greater than 20 centimetres.

11. Fitting arrangement (1) according to one of the preceding claims, **characterized in that** the fitting arrangement (1) has a mounting frame (23) and a pre-wall (22), **in that** the first installation housing (2) and the second installation housing (9) are mounted fixedly on the installation frame (23); and **in that** the pre-wall (22) is arranged in front of the mounting frame, wherein the pre-wall has apertures (24) for the two installation housings (2, 9).

12. Fitting arrangement (1) according to one of the preceding claims, **characterized in that** two supply hoses (5) and two installation tubes (7) and also two guide channels (15) are provided.

13. Method for mounting a fitting arrangement (1) according to one of the preceding claims, **characterized**
**in that**, for the mounting of the fitting block (4), the mounting element (13) is inserted into the interior space (3) of the first installation housing (2),
**in that**, next, the supply hose (5) is pushed into the guide channel (14) through the front opening,
**in that**, next, the supply hose (5) is pushed forwards to such an extent that it projects into the installation tube (7), or in that it projects through the installation tube (7),
**in that**, next, the mounting element (13) is removed from the interior space; and
**in that**, next, the fitting block (4) is inserted into the interior space.

14. Method according to Claim 13, **characterized in that**, between the step of inserting the mounting element (13) and pushing in the supply hose (5), the pre-wall (22) is erected, wherein the mounting element (13) serves as structural protection.

## Revendications

1. Dispositif de robinetterie (1), en particulier destiné au montage encastré, comportant
un premier boîtier d'installation (2) doté d'un espace intérieur (3) qui est accessible via une ouverture d'insertion (17) du boîtier d'installation (2), un bloc de robinetterie (4) devant être monté dans l'espace intérieur (3) du premier boîtier d'installation (2) et doté d'au moins un tuyau d'alimentation (5) qui doit être relié à un raccord d'eau douce (12),
au moins un tube d'installation (7), lequel s'éloigne du premier boîtier d'installation (2) à partir d'une ouverture traversante (8) dans le premier boîtier d'installation (2),
un deuxième boîtier d'installation (9) doté d'au moins une ouverture de passage (10) via laquelle le tube d'installation (7) débouche dans un espace intérieur (11) du deuxième boîtier d'installation (9), au moins un raccord d'eau douce (12) étant prévu dans le deuxième boîtier d'installation (9), raccord auquel ledit tuyau d'alimentation (5) peut être raccordé,
**caractérisé en ce que**
le dispositif de robinetterie (1) comporte un élément de montage (13), lequel peut être inséré dans l'espace intérieur (13) du premier boîtier d'installation (2) pour le montage du bloc de robinetterie (4), et lequel comprend au moins un canal de guidage (14) doté d'une ouverture frontale (15) et d'une ouverture arrière (16), l'ouverture frontale (15) étant librement accessible lorsque l'élément de montage (13) est inséré et l'ouverture arrière étant située sensiblement en coïncidence avec l'ouverture traversante (8) lorsque l'élément de montage (13) est inséré, de telle sorte que le tuyau d'alimentation (5) peut être introduit dans le canal de guidage (14) via l'ouverture frontale (15) et peut être guidé dans le tube d'installation (7) à partir du canal de guidage (14) via l'ouverture arrière (16) et l'ouverture traversante (8), et
l'élément de montage (13) pouvant être retiré de l'espace intérieur (3) du premier boîtier d'installation (2) après l'introduction du tuyau d'alimentation (5) dans le tube d'installation (7), de telle sorte que l'espace intérieur (3) du boîtier d'installation (2) soit dégagé, de telle sorte que le bloc de robinetterie (4) puisse être inséré dans l'espace intérieur (3) du premier boîtier d'installation (2).

2. Dispositif de robinetterie (1) selon l'une des revendications précédentes, **caractérisé en ce que** l'élément de montage (13) est réalisé sous forme de protection de construction, l'élément de montage (13) recouvrant l'ouverture d'insertion (17) vu depuis l'avant ; et/ou l'élément de montage (13) faisant saillie hors de l'espace intérieur (3) du premier boîtier d'installation (2) dans l'état inséré.

3. Dispositif de robinetterie (1) selon l'une des revendications précédentes, **caractérisé en ce que** l'au moins une ouverture frontale (15) est protégée à l'aide d'un bouchon (18), lequel bouchon (18) est relié à l'élément de montage (13) de préférence par le biais d'un point destiné à la rupture (19), de telle sorte que le bouchon (18) puisse être séparé et/ou retiré de l'élément de montage (13).

4. Dispositif de robinetterie (1) selon l'une des revendications précédentes, **caractérisé en ce que** le canal de guidage (14) comprend un passage latéral (18), lequel s'étend à partir de l'ouverture frontale (15) jusqu'à l'ouverture arrière, le tuyau d'alimentation (5) pouvant être enlevé du canal de guidage (14) à travers le passage (18) lors du retrait de l'élément de montage (13) .

5. Dispositif de robinetterie (1) selon la revendication 4, **caractérisé en ce que** la surface intérieure (19) de l'espace intérieur (3) du premier boîtier d'installation (2) limite le canal de guidage (14) dans la région du passage latéral (18) lorsque l'élément de montage (13) est inséré dans le premier boîtier d'installation (2).

6. Dispositif de robinetterie (1) selon l'une des revendications précédentes, **caractérisé en ce que** le canal de guidage (14) comprend, entre l'ouverture frontale (15) et l'ouverture arrière, une partie courbée (19), laquelle dévie le tuyau d'alimentation (5) d'un angle supérieur à 45° lors d'un mouvement d'introduction.

7. Dispositif de robinetterie (1) selon l'une des revendications précédentes, **caractérisé en ce que** le tube d'installation (7) peut être fixé par rapport au premier boîtier d'installation (2) par le biais d'un élément de serrage (20) dans la région du premier boîtier d'installation (2) ; et/ou le tube d'installation (7) peut être fixé par rapport au deuxième boîtier d'installation (9) par le biais d'un élément de serrage dans la région du deuxième boîtier d'installation (9).

8. Dispositif de robinetterie (1) selon l'une des revendications précédentes, **caractérisé en ce que** l'ouverture traversante (8) du premier boîtier d'installation (2) présente une section transversale s'étendant de manière conique, la section transversale diminuant au fur et à mesure que la distance au premier boîtier d'installation (2) augmente.

9. Dispositif de robinetterie (1) selon l'une des revendications précédentes, **caractérisé en ce que** le premier boîtier d'installation (2) comprend une rallonge (21), l'ouverture traversante (8) s'étendant à travers la rallonge (21).

10. Dispositif de robinetterie (1) selon l'une des revendications précédentes, **caractérisé en ce que** le premier boîtier d'installation (2) est espacé du deuxième boîtier d'installation (9) d'une distance (A) dans l'état installé, la distance (A) étant supérieure à 20 centimètres.

11. Dispositif de robinetterie (1) selon l'une des revendications précédentes, **caractérisé en ce que** le dispositif de robinetterie (1) comprend un cadre de montage (23) et une paroi avant (22), **en ce que** le premier boîtier d'installation (2) et le deuxième boîtier d'installation (9) sont montés solidement sur le cadre de montage (23) ; et **en ce que** la paroi avant (22) est disposée devant le cadre de montage, la paroi avant comprenant des passages (24) pour les deux boîtiers d'installation (2, 9).

12. Dispositif de robinetterie (1) selon l'une des revendications précédentes, **caractérisé en ce que** deux tuyaux d'alimentation (5) et deux tubes d'installation (7) ainsi que deux canaux de guidage (15) sont présents.

13. Procédé de montage d'un dispositif de robinetterie (1) selon l'une des revendications précédentes, **caractérisé**
**en ce que** l'élément de montage (13) est inséré dans l'espace intérieur (3) du premier boîtier d'installation (2) pour le montage du bloc de robinetterie (4),
**en ce qu'**ensuite le tuyau d'alimentation (5) est introduit à travers l'ouverture frontale dans le canal de guidage (14),
**en ce qu'**ensuite le tuyau d'alimentation (5) est avancé dans une mesure telle que celui-ci pénètre dans le tube d'installation (7), ou que celui-ci fasse saillie à travers le tube d'installation (7),
**en ce qu'**ensuite l'élément de montage (13) est retiré de l'espace intérieur ; et
**en ce qu'**ensuite le bloc de robinetterie (4) est inséré dans l'espace intérieur.

14. Procédé selon la revendication 13, **caractérisé en ce que** la paroi avant (22) est montée entre l'étape d'insertion de l'élément de montage (13) et l'introduction du tuyau d'alimentation (5), l'élément de montage (13) servant de protection de construction.
